# EUROPÄISCHE PATENTSCHRIFT

(11) **EP 0 099 849 B1**
(45) Veröffentlichungstag und Bekanntmachung des Hinweises auf die Patenterteilung: **15.10.1986**
(21) Anmeldenummer: 83710039.5
(22) Anmeldetag: 22.06.1983
(51) Int. Cl.: F27D 11/00, H05B 7/10, H05B 7/156

(54) **Anordnung zur Positionierung von Elektroden bei Lichtbogenöfen**
Positioning device for electrodes in an arc furnace
Dispositif de positionnement des électrodes dans un four à arc

(30) Priorität: 29.06.1982 SE 8204001
(43) Veröffentlichungstag der Anmeldung: 01.02.1984
(73) Patentinhaber: ASEA AB, S-721 83 Västeras (SE)
(72) Erfinder: Bergman, Kjell, Dipl.-Ing., S-724 81 Västeras (SE); Lassander, Erik, S-260 40 Viken (SE)
(74) Vertreter: Boecker, Joachim, Dr.-Ing.

## Beschreibung

Die Erfindung betrifft eine Anordnung zur Positionierung von Elektroden bei Lichtbogenöfen gemäß dem Oberbegriff des Anspruches 1.

Bei solchen Öfen besteht ein Problem darin, die Bedienungsfläche am Ofen freilegen zu können, um ein Herausschwenken des Ofengewölbes (Deckels) einschließlich der Elektrodensäule zu ermöglichen. Dies wurde bisher durch den Hydraulikzylinder und das daran angeschlossene Ofengewölbe verhindert. Ferner ist eine schnelle und effektive Betätigungsmöglichkeit für die Elektroden und ihre Positionierung im oder am Ofen erwünscht.

Der Erfindung liegt die Aufgabe zugrunde, eine Anordnung der eingangs genannten Art zu entwickeln, die ein Herausschwenken des Ofengewölbes und eine schnelle Positionierung der Elektroden ermöglicht.

Zur Lösung dieser Aufgabe wird eine Anordnung nach dem Oberbegriff des Anspruches 1 vorgeschlagen, welche die im kennzeichnenden Teil des Anspruches 1 genannten Merkmale hat.

Eine vorteilhafte Weiterbildung der Erfindung ist in dem weiteren Anspruch genannt.

Bei der Anordnung gemäß der Erfindung kann der Hydraulikzylinder, beispielsweise bei der Beschickung des Ofens, schnell in die gewünschte Höhenlage gebracht werden.

Dies bedeutet,daß, wenn das Gewölbe beispielsweise zur Beschickung des Ofens herausgeschwenkt wird, Platz für einen Hebezylinder und Stützkonsolen vorhanden ist und die genannte Schwenkbewegung möglich ist. Bisher war man beim Herausschwenken des Ofengewölbes oft gezwungen gewesen, die Elektroden anzuheben, was bedeutet, daß sich die Hebesäule über der Bedienungsfläche des Ofens befindet. Das Herausschwenken kann durchgeführt werden, ohne daß besondere Aussparungen in der Bedienungsfläche oder im Fundament erforderlich sind.

Bei einem Umbau dieser Öfen zur Verbesserung ihrer Regelbarkeit ist es vorteilhaft, auf hydraulische Elektrodenpositionierung überzugehen. Um dies ohne umfassende Eingriffe in das Fundament und die Bedienungsfläche zu ermöglichen, wird eine Anordnung benötigt, bei welcher der Hebezylinder im Zusammenhang mit dem Herausschwenken des Gewölbes in die Hebesäule eingezogen werden kann, was mit einer Anordnung nach der Erfindung möglich ist.

Anhand des in den Figuren gezeigten Ausführungsbeispiels soll die Erfindung näher erläutert werden. Es zeigen

Fig. 1 einen von einer Elektrodensäule getragenen Elektrodenarm mit Elektrode,
Fig. 2 die Elektrodensäule mit dem in dieser angeordneten Hydraulikzylinder,
Fig. 3 die Hydraulikzylinderanordnung in vergrößerter Darstellung.

Figur 1 zeigt eine am freien Ende eines Elektrodenarms 1 befestigte Elektrode 2 für einen Lichtbogenofen für Gleichoder Wechselstrom. Eine Elektrodensäule 3 mit einem in ihrem Inneren angeordneten doppeltwirkenden Hydraulikzylinder trägt den Elektrodenarm 1 und kann diesen in vertikaler Richtung verschieben. Die Figuren 2 und 3 zeigen die Elektrodensäule 3 mit ihrem inseitigen doppelt wirkenden Hydraulikzylinder. Bei normalem Betrieb des Ofens befindet sich der doppelt wirkende Kolben 5 für den Hydraulikzylinder in seiner untersten Lage im Zylinder 4, und die Kolbenstange 6 des Kolbens ruht dabei auf einer Stützkonsole 7. Die Positionierung der Elektrode 2 mittels der Elektrodensäule 3 geschieht dadurch, daß Hydraulikflüssigkeit über den zentralen, durchgehenden Kanal 8 in der Kolbenstange 6 in den Hydraulikzylinder geführt bzw. aus diesem abgelassen wird. Die Zufuhr- und Ablaßrichtung für die Hydraulikflüssigkeit ist durch den Doppelpfeil 9 angedeutet.

Bei dem in den Figuren nicht gezeigten Herausschwenken des Gewölbes (Deckels des Lichtbogenofens), beispielsweise bei der Beschickung des Ofens, wird die Säule 3 in ihre oberste Lage gefahren und in dieser Stellung mechanisch fixiert. Danach wird die Kolbenstange 6 in ihre oberste Lage 10 gefahren. Das untere Ende der Kolbenstange erreicht dabei eine Position, die oberhalb der Bedienungsfläche 11 am Ofen liegt, wodurch ein Herausschwenken des Gewölbes einschließlich der Elektrodensäule 3 über der Bedienungsfläche 11 möglich wird. Durch einen zusätzlichen Hydraulikmittelkanal 12 mit Zufuhr- und Ablaßrichtung für Hydraulikflüssigkeit entsprechend dem Doppelpfeil 13 wird Hydraulikflüssigkeit in den Zylinderraum unterhalb des Kolbens 5 durch eine oder mehrere Öffnungen 14 zugeführt, welche den Kolben in seine oberste Lage hebt, so daß die Säule 3 und die Kolbenstange 6 frei über der Bedienungsfläche 11 bewegt werden können. Beim Herablassen des Kolbens wird so verfahren, daß Hydraulikmittel über den zentralen Kanal 8 in den Hydraulikzylinder eingeführt wird, wodurch der Kolben 5 mit der Kolbenstange 6 in seine unterste Lage gedrückt wird. Die Betätigung der Elektrodensäule geschieht auf übliche Weise durch die Zufuhr und die Ableitung von Hydraulikmittel vom Hydraulikzylinder über den Einlaß beim Doppelpfeil 9. Bei dem Kanal 12 kann es sich um einen oder mehrere Kanäle handeln, die seitlich des Kanals 8 oder auch konzentrisch zu diesem angeordnet sind.

Die vorstehend beschriebene Anordnung kann im Rahmen des offenbarten allgemeinen Erfindungsgedankens in vielfacher Weise variiert werden.

## Patentansprüche

1. Anordnung zur Positionierung von Elektroden (12) bei Gleichstrom- oder Wechselstrom-Lichtbogenöfen mit einer die Elektrode(n) tragenden Elektrodensäule (3), die in ihrem Inneren mit einem sie hebenden oder senkenden Hydraulikzylinder (4) versehen ist, dadurch gekennzeichnet, daß eine Kolbenstange (6) oder ein Plungerkolben in diesem Zylinder (4) außer mit ihrer/seiner normalen Hydraulikmittelleitung zum Heben des Zylinders (4) mit mindestens einer zusätzlichen Hydraulikmittelleitung (12) versehen ist, die unter dem Kolben (5) des Hydraulikzylinders derart mündet, daß bei Zufuhr von Hydraulikmittel die Kolbenstange (6) im Hydraulikzylinder (4) nach oben wandert, und daß zur Befestigung der Elektrodensäule (3) in ihrer oberen Endlage mechanisch fixierende Mittel vorgesehen sind.

2. Anordnung nach Anspruch 1, dadurch gekennzeichnet, daß die Kolbenstange oder der Plungerkolben mit einem zentralen, durchgehenden Hydraulikmittelkanal (8) zum Heben der Elektrodensäule sowie mit mindestens einer zusätzlichen Hydraulikmittelleitung (12) versehen ist, die entweder seitlich der erstgenannten Leitung oder konzentrisch um die erstgenannte Leitung herum angeordnet ist und die unter dem Hydraulikkolben (5) mündet.

## Claims

1. Device for positioning of electrodes (2) in direct current or alternating current arc furnaces, comprising an electrode column (3) for carrying the electrode(s), the column being internally provided with a hydraulic cylinder (4) capable of lifting or lowering said column, characterized in that a piston rod (6) or a plunger in said cylinder (4) is provided besides its normal hydraulic fluid conduit for lifting the cylinder (4) with at least one additional hydraulic fluid conduit (12), which opens out under the piston (5) of the hydraulic cylinder such that on supplying hydraulic fluid the piston rod (6) in the hydraulic cylinder (4) travels upwards, and that mechanical securing means are provided for securing the electrode column (3) in its upper end position.

2. Device according to claim 1, characterized in that the piston rod or the plunger is provided with a central through-going channel (8) for hydraulic fluid for lifting the electrode column and with at least one additional hydraulic fluid conduit (12), which is arranged either laterally of the first-mentioned conduit or surrounds concentrically the first-mentioned conduit and which opens out under the hydraulic piston (5).

## Revendications

1. Dispositif de mise en position d'électrodes (12) dans un four à arc électrique à courant continu ou à courant alternatif, comprenant une colonne (3) portant la (les) électrode (s) et munie à l'intérieur d'un vérin hydraulique (4) qui la soulève ou l'abaisse, caractérisé en ce qu'une tige de piston (6) ou un piston plongeur de ce vérin (4) est muni, en plus de son conduit normal pour l'agent hydraulique destiné à élever le vérin (4), d'au moins un conduit supplémentaire (12) pour l'agent hydraulique, qui débouche sous le piston (5) du vérin hydraulique de manière que, lors de l'admission d'agent hydraulique, la tige de piston (6) du vérin hydraulique (4) se déplace vers le haut, et en ce que des moyens mécaniques de fixation sont prévus pour fixer la colonne à électrodes (3) dans sa position d'extrémité supérieure.

2. Dispositif suivant la revendication 1, caractérisé en ce que la tige de piston ou le piston plongeur est muni d'un canal central (8) continu pour l'agent hydraulique pour soulever la colonne à électrodes, ainsi que d'au moins un conduit supplémentaire (12) pour de l'agent hydraulique qui est disposé soit latéralement par rapport au conduit mentionné en premier soit concentriquement autour du conduit mentionné en premier et qui débouche en dessous du piston hydraulique(5).
